# EUROPÄISCHE PATENTSCHRIFT

(11) **EP 2 743 949 B1**
(45) Veröffentlichungstag und Bekanntmachung des Hinweises auf die Patenterteilung: **10.02.2016**
(21) Anmeldenummer: 13189822.3
(22) Anmeldetag: 23.10.2013
(51) Int. Cl.: H01H 9/28, H01H 11/00, H01H 71/52

(54) **Stromunterbrechungsvorrichtung mit Verriegelungsvorrichtung**
Power interruption device with locking mechanism
Dispositif de coupure de courant avec mécanisme de verrouillage

(30) Priorität: 13.12.2012 CN 201210541015
(43) Veröffentlichungstag der Anmeldung: 18.06.2014
(73) Patentinhaber: Siemens Aktiengesellschaft, 80333 München (DE)
(72) Erfinder: Plechinger, Ekkehard, 92361 Röckersbühl (DE); Ji, Peng, 215129 Suzhou (CN); Zhang, Deng Ke, 215021 Suzhou (CN); Krieger, Harald, 91284 Neuhaus (DE)
(74) Vertreter: Patentanwaltskanzlei WILHELM & BECK

(56) Entgegenhaltungen:
- EP-A2- 2 410 549

## Beschreibung

Die vorliegende Erfindung betrifft eine Stromunterbrechungsvorrichtung, insbesondere eine Stromunterbrechungsvorrichtung mit Verriegelungsvorrichtung.

Als Ableitung und Ergänzung von Stromunterbrechungsvorrichtungen werden bereits umfangreich entsprechende Zubehörteile verwendet. Ein Beispiel für solche Zubehörteile ist eine Verriegelungsvorrichtung für Stromunterbrechungsvorrichtungen. Wenn der elektrische Stromkreis an der Lastseite der Stromunterbrechungsvorrichtung gewartet werden muss beziehungsweise wenn die elektrische Stromverbindung nicht gestattet ist, kann die Verriegelungsvorrichtung der Stromunterbrechungsvorrichtung verwendet werden, um die Stromunterbrechungsvorrichtung in der geschlossenen Position (OFF) zu verriegeln und somit zu verhindern, dass Dritte die Stromunterbrechungsvorrichtung unbeabsichtigt schalten. Auf diese Weise werden die Sicherheit des Personals beziehungsweise die zuverlässige Verwendung der Anlage gewährleistet. Allerdings weisen Verriegelungsvorrichtungen für Stromunterbrechungsvorrichtungen nach dem gegenwärtig vorhandenen Stand der Technik eine komplizierte Konstruktion auf und es bestehen bei der Montage und Befestigung relativ hohe Anforderungen an die Präzision, was die Montage erschwert.

Das durch die vorliegende Erfindung zu lösende technische Problem besteht in der Bereitstellung einer Stromunterbrechungsvorrichtung, welche von ihrer Konstruktion her einfach und für die Anbringung einer Verriegelungsvorrichtung geeignet ist.

Die Verwirklichung der Zielsetzung der vorliegenden Erfindung erfolgt durch die Bereitstellung einer Stromunterbrechungsvorrichtung, welche ein äußeres Gehäuse und einen Handgriff umfasst, wobei innerhalb des äußeren Gehäuses ein erster Aufnahmeraum und ein zweiter Aufnahmeraum vorgesehen sind, wobei der Handgriff in dem ersten Aufnahmeraum vorgesehen ist und zumindest teilweise nach außerhalb von äußerem Gehäuse hinausragt, wobei die Stromunterbrechungsvorrichtung außerdem eine Verriegelungsvorrichtung umfasst, wobei die Verriegelungsvorrichtung einen Verriegelungskopf und ein gleitend bewegliches Teil umfasst, wobei der Verriegelungskopf an dem äußeren Gehäuse vorgesehen ist und ein Nockenradteil aufweist, wobei das gleitend bewegliche Teil in gleitend beweglicher Weise in dem zweiten Aufnahmeraum vorgesehen ist, wobei das gleitend bewegliche Teil eine erste Seitenplatte, eine zweite Seitenplatte, eine Öffnung und einen ersten Bolzen umfasst, wobei die erste Seitenplatte und die zweite Seitenplatte miteinander verbunden sind und wobei die Öffnung zwischen der ersten Seitenplatte und der zweiten Seitenplatte ausgebildet wird, wobei sich das Nockenradteil durch die Öffnung zwischen der ersten Seitenplatte und der zweiten Seitenplatte erstreckt, wobei der erste Bolzen wahlweise an der ersten Seitenplatte beziehungsweise der zweiten Seitenplatte zur Verriegelung der Stromunterbrechungsvorrichtung in der geöffneten Position beziehungsweise der geschlossenen Position vorgesehen sein kann.

Weiter ist vorgesehen, dass es sich bei dem gleitend beweglichen Teil um eine U-förmige Konstruktion beziehungsweise um einen innen hohlen kastenförmigen Körper handelt, wobei es sich bei der Öffnung um die Öffnung der U-förmigen Konstruktion beziehungsweise um eine an einer Seite des innen hohlen kastenförmigen Körpers ausgebildete Öffnung handelt.

Weiter ist vorgesehen, dass das gleitend bewegliche Teil außerdem einen zweiten Bolzen umfasst, wobei an der ersten Seitenplatte eine erste Montageöffnung und eine zweite Montageöffnung vorgesehen sind, während an der zweiten Seitenplatte eine erste Montageöffnung und eine zweite Montageöffnung vorgesehen sind, wobei die Weise der Anordnung von erster Montageöffnung und zweiter Montageöffnung an der ersten Seitenplatte von der Weise der Anordnung von erster Montageöffnung und zweiter Montageöffnung an zweiter Seitenplatte abweicht, wobei die ersten Montageöffnungen für die Montage des ersten Bolzens verwendet werden, währen die zweiten Montageöffnungen für die Montage des zweiten Bolzens verwendet werden, wobei der erste Bolzen und der zweite Bolzen wahlweise an ein und derselben von erster Seitenplatte beziehungsweise zweiter Seitenplatte vorgesehen sein können.

Weiter ist vorgesehen, dass die Gerade, auf welcher sich die erste Montageöffnung auf der ersten Seitenplatte und die zweite Montageöffnung auf der ersten Seitenplatte befinden, schräg zu der Geraden vorgesehen ist, auf welcher sich die erste Montageöffnung auf der zweiten Seitenplatte und die zweite Montageöffnung auf der zweiten Seitenplatte befinden.

Weiter ist vorgesehen, dass die Verriegelungsvorrichtung außerdem ein Montageteil umfasst, wobei das Montageteil in dem zweiten Aufnahmeraum vorgesehen ist, wobei das Montageteil einen Durchlass und eine Eingangsöffnung umfasst, wobei der Durchlass entlang einer ersten Richtung durch das Montageteil geführt wird, wobei die Eingangsöffnung in einer zweiten Richtung mit dem Durchlass durchgängig verbunden ist, wobei das gleitend bewegliche Teil in dem Durchlass vorgesehen ist und entlang der ersten Richtung bezogen auf das Montageteil beweglich ist, wobei die erste Seitenplatte und die zweite Seitenplatte in der ersten Richtung gegenüberliegend vorgesehen sind, wobei die Öffnung und die Eingangsöffnung gegenüberliegend vorgesehen sind, wobei das Nockenradteil aus der ersten Richtung durch die Eingangsöffnung und die Öffnung zwischen der ersten Seitenplatte und der zweiten Seitenplatte ragt.

Weiter ist vorgesehen, dass der Handgriff und die Verriegelungsvorrichtung in der ersten Richtung in Reihe in dem äußeren Gehäuse vorgesehen sind, wobei die erste Richtung vertikal zu der zweiten Richtung verläuft.

Weiter ist vorgesehen, dass die Stromunterbrechungsvorrichtung außerdem eine Schwenkvorrichtung umfasst, wobei die Schwenkvorrichtung mit dem Handgriff verbunden ist, wobei an der Schwenkvorrichtung eine Stecköffnung vorgesehen ist, wobei der erste Bolzen in die Stecköffnung gesteckt werden kann, um die Stromunterbrechungsvorrichtung in der geöffneten Position beziehungsweise der geschlossenen Position zu verriegeln.

Weiter ist vorgesehen, dass das Montageteil außerdem zumindest eine Führungsschiene umfasst, wobei die Führungsschiene an der Oberfläche des Montageteils vorgesehen ist, welche in dem Durchlass befindlich ist.

Weiter ist vorgesehen, dass sich die Führungsschiene parallel zu der ersten Richtung erstreckt.

Weiter ist vorgesehen, dass der Verriegelungskopf außerdem ein Befestigungsteil und ein Drehungsteil umfasst, wobei das Befestigungsteil fest an dem äußeren Gehäuse vorgesehen ist, während das Drehungsteil drehbar in dem Befestigungsteil vorgesehen ist, wobei das Drehungsteil an dem Ende, welches sich an der Außenseite des äußeren Gehäuses befindet, eine Verriegelungsöffnung aufweist, wobei an dem Ende des Drehungsteils, welches sich innerhalb des äußeren Gehäuses befindet, ein erstes Verbindungsteil ausgebildet wird, wobei das Nockenradteil und das Verbindungsteil miteinander verbunden sind.

Bei der Stromunterbrechungsvorrichtung gemäß einem praktischen Ausführungsbeispiel der vorliegenden Erfindung wird vorgesehen, dass sich das Nockenradteil durch die Öffnung zwischen der ersten Seitenplatte und der zweiten Seitenplatte erstreckt. Somit kann das Nockenradteil zum Schub der ersten Seitenplatte beziehungsweise der zweiten Seitenplatte und zur Verriegelung des Handgriffs durch den ersten Bolzen verwendet werden. Aus diesem Grund bestehen relativ geringe Anforderungen an die Präzision der Abstimmung zwischen dem Nockenradteil und dem gleitend beweglichen Teil, was die Herstellungskosten senkt und die Montage erleichtert.

Bei der vorliegenden Beschreibung handelt es sich lediglich um eine allgemeine Erläuterung der Konzeption der vorliegenden Erfindung, um ein klares Verständnis der technischen Mittel der vorliegenden Erfindung zu ermöglichen, welche anhand der Beschreibung verwirklicht werden können. Um ein noch besseres Verständnis der vorstehend aufgeführten Zielsetzung sowie weiterer Zielsetzungen, Besonderheiten und Vorteile der vorliegenden Erfindung zu ermöglichen, erfolgt nachstehend aufgeführt anhand von praktischen Ausführungsbeispielen und anhand der beigefügten Abbildungen eine detaillierte Erläuterung der vorliegenden Erfindung.
- Abbildung 1:: dreidimensionale Darstellung einer Stromunterbrechungsvorrichtung nach einem praktischen Ausführungsbeispiel der vorliegenden Erfindung;
- Abbildung 2:: Explosionsdarstellung der Stromunterbrechungsvorrichtung aus Abbildung 1;
- Abbildung 3:: vergrößerte Darstellung der Verriegelungsvorrichtung aus Abbildung 2 nach erfolgter Montage;
- Abbildung 4:: Explosionsdarstellung der Verriegelungsvorrichtung aus Abbildung 3 nach Entfernung der Verriegelungskomponente;
- Abbildung 5:: Stromunterbrechungsvorrichtung in geöffneter Position ohne Verriegelung durch die Verriegelungsvorrichtung;
- Abbildung 6:: Verriegelung der Stromunterbrechungsvorrichtung durch die Verriegelungsvorrichtung in geöffneter Position;
- Abbildung 7:: Darstellung des Ablaufs der Verriegelung der Stromunterbrechungsvorrichtung durch die Verriegelungsvorrichtung;
- Abbildung 8:: Darstellung der Wirkungsbeziehung der Verriegelungsvorrichtung und Handgriff verbindenden Schwenkvorrichtung bei Verriegelung der Stromunterbrechungsvorrichtung durch die Verriegelungsvorrichtung in geöffneter Position; und
- Abbildung 9:: Verriegelungsvorrichtung nach Entfernung der Verriegelungskomponente bei Verwendung zur Verriegelung der Stromunterbrechungsvorrichtung in geschlossener Position.

Nachstehend aufgeführt zwecks besserem Verständnis des durch die vorliegende Erfindung zu lösenden technischen Problems sowie der technischen Konzeption und der Vorteile der vorliegenden Erfindung anhand der beigefügten Abbildungen und anhand von praktischen Ausführungsbeispielen eine weitere detaillierte Erläuterung der vorliegenden Erfindung. Es versteht sich, dass es sich bei den hier konkret beschriebenen praktischen Ausführungsbeispielen lediglich um erläuternde Ausführungen handelt, ohne eine Beschränkung der vorliegenden Erfindung darzustellen.

Bei Abbildung 1 handelt es sich um die dreidimensionale Darstellung einer Stromunterbrechungsvorrichtung 100 nach einem praktischen Ausführungsbeispiel der vorliegenden Erfindung. Wie in Abbildung 1 gezeigt umfasst die Stromunterbrechungsvorrichtung 100 ein äußeres Gehäuse 110, einen Handgriff 120 und eine Verriegelungsvorrichtung 130. Der Handgriff 120 ist durch das äußere Gehäuse 110 hindurchgehend vorgesehen. Die Verriegelungsvorrichtung 130 ist an dem äußeren Gehäuse 110 in der Nähe von Handgriff 120 vorgesehen und dient dazu, den Handgriff 120 in der geöffneten Position beziehungsweise der geschlossenen Position zu verriegeln.

Konkret ist - wie in Abbildung 1 und Abbildung 2 gezeigt - vorgesehen, dass das äußere Gehäuse 110 einen Gehäusekörper 112 und eine Abdeckung 113 umfasst. Innerhalb des Gehäusekörpers 112 sind ein erster Aufnahmeraum 1120 und ein zweiter Aufnahmeraum 1121 vorgesehen. Der erste Aufnahmeraum 1120 dient der Anbringung von Handgriff 120. Der zweite Aufnahmeraum 1121 ist benachbart zu dem ersten Aufnahmeraum 1120 vorgesehen und dient der Anbringung der Verriegelungsvorrichtung 130. Die Abdeckung 113 deckt das äußere Gehäuse 110 ab. An der Abdeckung 113 werden die erste Öffnung 1131 und die zweite Öffnung 1132 ausgebildet. Die erste Öffnung 1131 ist abgestimmt auf den ersten Aufnahmeraum 1120 vorgesehen, so dass der in dem ersten Aufnahmeraum 1120 befindliche Handgriff 120 sich durch die erste Öffnung 1131 nach außerhalb von der Stromunterbrechungsvorrichtung 100 erstecken kann und innerhalb der ersten Öffnung 1131 hin und her beweglich ist. Die zweite Öffnung 1132 ist abgestimmt auf den zweiten Aufnahmeraum 1121 vorgesehen, so dass die in dem zweiten Aufnahmeraum 1121 befindliche Verriegelungsvorrichtung 130 durch die zweite Öffnung 1132 nach außen ragen kann, so dass, beispielsweise mittels eines Schlüssels, die Bedienung der Verriegelungsvorrichtung 130 möglich ist, um den Handgriff 120 in geöffneter Position beziehungsweise geschlossener Position zu verriegeln.

Wie vorstehend aufgeführt wurde kann der Handgriff 120 innerhalb des ersten Aufnahmeraumes 1120 vorgesehen sein und ist innerhalb der ersten Öffnung 1131 hin und her beweglich. Bei einem praktischen Ausführungsbeispiel ist - wie in Abbildung 8 gezeigt - vorgesehen, dass der Handgriff 120 mit einer Schwenkvorrichtung 122 verbunden werden kann. Die Schwenkvorrichtung 122 ist innerhalb des ersten Aufnahmeraumes 1120 vorgesehen und im Zuge der Bewegung von Handgriff 120 ebenfalls bewegt. An der Schwenkvorrichtung 122 wird die Stecköffnung 123 ausgebildet. Wenn der Handgriff 120 von der geschlossenen Position zu der geöffneten Position gedreht wird, beziehungsweise von der geöffneten Position zu der geschlossenen Position gedreht wird, kann die an der Schwenkvorrichtung 122 befindliche Stecköffnung 123 in Abstimmung mit der Verriegelungsvorrichtung 130 die Stromunterbrechungsvorrichtung 100 in der geschlossenen Position beziehungsweise der geöffneten Position verriegeln.

Wie in Abbildung 2 und Abbildung 3 gezeigt umfasst die Verriegelungsvorrichtung 130 einen Verriegelungskopf 131, ein Montageteil 132 und ein gleitend bewegliches Teil 133. Der Verriegelungskopf 131 kann das gleitend bewegliche Teil 133 zur gleitenden Bewegung innerhalb von Montageteil 132 antreiben. Der Verriegelungskopf 131 umfasst ein Befestigungsteil 1312, ein Drehungsteil 1313 und ein Nockenradteil 1314. Das Befestigungsteil 1312 ist fest an der zweiten Öffnung 1132 der Abdeckung 113 vorgesehen, während das Drehungsteil 1313 drehbar in dem Befestigungsteil 1312 vorgesehen ist, wobei das Drehungsteil 1313 an dem Ende, welches sich an der Außenseite befindet, eine Verriegelungsöffnung 1310 aufweist, welche dem Einstecken, beispielsweise eines Schlüssels, dient. An dem Ende des Drehungsteils 1313, welches sich innerhalb des äußeren Gehäuses 110 befindet, wird ein erstes Verbindungsteil 1315 ausgebildet, welches der Verbindung mit dem Nockenradteil 1314 dient. Das Nockenradteil 1314 umfasst ein zweites Verbindungsteil 1316, ein Hervorstehteil 1317 und einen Verbindungsbolzen 1318. Das erste Verbindungsteil 1315 und das zweite Verbindungsteil 1316 werden durch den Verbindungsbolzen 1318 miteinander verbunden. Somit wird bewirkt, dass das zweite Verbindungsteil 1316 gemeinsam mit dem Drehungsteil 1313 drehen kann. Das Hervorstehteil 1317 ist an der äußeren Oberfläche des zweiten Verbindungsteils 1316 vorgesehen und dient dem Antrieb des innerhalb von Montageteil 132 vorgesehenen gleitend beweglichen Teiles 133.

Das Montageteil 132 kann innerhalb des zweiten Aufnahmeraume 1121 vorgesehen sein. Wie in Abbildung 4 gezeigt umfasst das Montageteil 132 einen Durchlass 1322 und eine Eingangsöffnung 1323. Der Durchlass 1322 durchläuft in der ersten Richtung D1 das Montageteil 132, während die Eingangsöffnung 1323 in der zweiten Richtung D2 durchgängig mit dem Durchlass 1322 verbunden ist, so dass das Nockenradteil 1314 von der ersten Richtung D1 in den Durchlass 1322 gelangen kann und das gleitend bewegliche Teil 133 zur Bewegung in der zweiten Richtung D2 antreibt (dies wird nachstehend aufgeführt noch weiter erläutert werden). Bei einem praktischen Ausführungsbeispiel ist vorgesehen, dass der Handgriff 120 und die Verriegelungsvorrichtung 130 in der ersten Richtung D1 grundsätzlich in Reihe in dem äußeren Gehäuse 110 angeordnet werden, wobei die erste Richtung D1 grundsätzlich vertikal zu der zweiten Richtung D2 verläuft. Außerdem ist vorgesehen, dass das Montageteil 132 mehrere Führungsschienen 1325 umfassen kann, wobei diese Führungsschienen 1325 in Abstand zueinander an der innerhalb von Durchlass 1322 befindlichen Oberfläche von Montageteil 132 vorgesehen sein können. Die Führungsschienen 1325 verlaufen grundsätzlich entlang von erster Richtung D1 und dienen der Führung der gleitenden Bewegung des gleitend beweglichen Teiles 133 innerhalb von Durchlass 1322. Zudem wird die Reibung zwischen dem gleitend beweglichen Teil 133 und dem Montageteil 132 verringert.

Wie in Abbildung 3 und Abbildung 4 gezeigt ist das gleitend bewegliche Teil 133 innerhalb von Durchlass 1322 vorgesehen und kann entlang von erster Richtung D1 bezogen auf das Montageteil 132 bewegt werden. Das gleitend bewegliche Teil 133 umfasst eine Grundplatte 1331, eine erste Seitenplatte 1332, eine zweite Seitenplatte 1334, einen ersten Bolzen 1335, einen zweiten Bolzen 1336 und eine Unterlegscheibe 1337. Die Grundplatte 1331 ist gleitend beweglich an den Führungsschienen 1325 von Montageteil 132 vorgesehen. Die erste Seitenplatte 1332 und die zweite Seitenplatte 1334 sind an den beiden Seiten der Grundplatte 1331 in der ersten Richtung D1 vorgesehen. Dies bedeutet mit andern Worten, dass die erste Seitenplatte 1332 und die zweite Seitenplatte 1334 an beiden Seiten von Grundplatte 1331 vorgesehen sind und dass die erste Seitenplatte 1332 und die zweite Seitenplatte 1334 in der ersten Richtung D1 gegenüberliegend befindlich sind.

Die erste Seitenplatte 1332 und die zweite Seitenplatte 1334 können grundsätzlich vertikal an der Grundplatte 1331 vorgesehen sein. An der ersten Seitenplatte 1332 sind eine erste Montageöffnung 1338 und eine zweite Montageöffnung 1339 vorgesehen. Die Gerade, auf welcher die erste Montageöffnung 1338 und die zweite Montageöffnung 1339 befindlich sind, verläuft grundsätzlich parallel zu der dritten Richtung D3. Die dritte Richtung D3 verläuft grundsätzlich vertikal zu der ersten Richtung D1 und der zweiten Richtung D2. Der erste Bolzen 1335 kann in der ersten Montageöffnung 1338 vorgesehen sein und dient dazu, den in der geöffneten Position befindlichen Handgriff 120 zu verriegeln. Daher ist die erste Seitenplatte 1332 die Verriegelungsseite für die Verriegelung in geöffneter Position und kann zwecks Information für den Verwender mit der Kennzeichnung "OFF" oder dergleichen versehen werden. Der zweite Bolzen 1336 kann in der zweiten Montageöffnung 1339 vorgesehen sein und verhindert Fehlbedienungen durch den Verwender (dies wird nachstehend aufgeführt noch weiter erläutert werden). Wenn die Verriegelungsvorrichtung 130 zur Verriegelung von Handgriff 120 in der geöffneten Position verwendet wird, kann die erste Seitenplatte 1332 in der Nähe von Handgriff 120 vorgesehen sein - wie in Abbildung 3 gezeigt.

An der zweiten Seitenplatte 1334 sind die erste Montageöffnung 1338a und die zweite Montageöffnung 1339a vorgesehen. Die Gerade, auf welcher sich die erste Montageöffnung 1338a und die zweite Montageöffnung 1339a befinden, verläuft schräg zu der dritten Richtung D3. Der erste Bolzen 1335 kann in der ersten Montageöffnung 1338a vorgesehen sein und dient dazu, den in der geschlossenen Position befindlichen Handgriff 120 zu verriegeln. Daher ist die zweite Seitenplatte 1334 die Verriegelungsseite für die Verriegelung in geschlossener Position und kann zwecks Information für den Verwender mit der Kennzeichnung "ON" oder dergleichen versehen werden. Der zweite Bolzen 1336 kann in der zweiten Montageöffnung 1339a vorgesehen sein und verhindert Fehlbedienungen durch den Verwender (dies wird nachstehend aufgeführt noch weiter erläutert werden). Wenn die Verriegelungsvorrichtung 130 zur Verriegelung von Handgriff 120 in der geschlossenen Position verwendet wird, kann die zweite Seitenplatte 1334 in der Nähe von Handgriff 120 vorgesehen sein - wie in Abbildung 9 gezeigt.

Wie vorstehend aufgeführt worden ist weist das gleitend bewegliche Teil 133 grundsätzlich eine U-Form auf, wobei die U-förmige Öffnung 1330 und die Eingangsöffnung 1323 gegenüber befindlich sind. Auf diese Weise wird das Nockenradteil 1314 aus der ersten Richtung D1 durch die Eingangsöffnung 1323 und die U-förmige Öffnung 1330 zwischen der ersten Seitenplatte 1332 und der zweiten Seitenplatte 1334 des gleitend beweglichen Teiles 133 gesteckt, treibt das gleitend bewegliche Teil 133 zur Bewegung an und bewirkt die Verriegelung des Handgriffes 120 durch den ersten Bolzen 1335. Der erste Bolzen 1335 und der zweite Bolzen 1336 können mittels der Unterlegscheibe 1337 an der ersten Seitenplatte 1332 beziehungsweise an der zweiten Seitenplatte 1334 angebracht werden. Um bei der Verriegelung von Handgriff 120 Stoß und Aufprall abzumildern, kann bei anderen praktischen Ausführungsbeispielen vorgesehen sein, dass es sich bei dem gleitend beweglichen Teil um einen innen hohlen kastenförmigen Körper handelt, wobei in dem innen hohlen kastenförmigen Körper an der auf die Abdeckung 113 weisenden Seite eine Öffnung vorgesehen ist. Somit kann das als innen hohler kastenförmiger Körper ausgebildete gleitend bewegliche Teil in ähnlicher Weise wie vorstehend aufgeführt in dem Durchlass 1322 gleitend bewegt werden.

Vorstehend aufgeführt wurde die konkrete Konstruktion der Stromunterbrechungsvorrichtung 100 bei einem praktischen Ausführungsbeispiel. Nachstehend aufgeführt erfolgt eine Beschreibung des Verfahrens der Verwendung der Stromunterbrechungsvorrichtung 100 am Beispiel der Verriegelung in der geöffneten Position der Stromunterbrechungsvorrichtung 100.

Bei Abbildung 5 handelt es sich um die Darstellung der Stromunterbrechungsvorrichtung 100 in geöffneter Position ohne Verriegelung durch die Verriegelungsvorrichtung 130. Bei Abbildung 6 handelt es sich um die Darstellung der Verriegelung der Stromunterbrechungsvorrichtung 100 durch die Verriegelungsvorrichtung 130 in geöffneter Position. Wie in Abbildung 5 und Abbildung 6 gezeigt befindet sich die Stromunterbrechungsvorrichtung 100 in geöffneter Position. Durch Einstecken, beispielsweise von einem Schlüssel, in die Verriegelungsöffnung 1310 und Drehung des Schlüssels wird das Drehungsteil 1313 des Verriegelungskopfes 131 aus der in Abbildung 5 gezeigten Position um ungefähr 90 Grad in die in Abbildung 6 gezeigte Position gedreht. Es ist also möglich, durch Verwendung der Verriegelungsvorrichtung 130 die Stromunterbrechungsvorrichtung 100 in geöffneter Position zu verriegeln. Hierbei wird - wie in Abbildung 7 gezeigt - bei unter Einwirkung des Schlüssels erfolgendem Beginn der Drehung des Drehungsteiles 1313 von Verriegelungskopf 131 eine Mitdrehung von Nockenradteil 1314 bewirkt, so dass das an dem Nockenradteil 1314 befindliche Hervorstehteil 1317 auf die erste Seitenplatte 1332 hin bewegt wird und Kontakt mit der ersten Seitenplatte 1332 aufweist. Bei weiterer Drehung des Schlüssels übt das an dem Nockenradteil 1314 befindliche Hervorstehteil 1317 eine Wirkkraft auf die erste Seitenplatte 1332 aus und bewirkt eine Bewegung der ersten Seitenplatte 1332 auf den Handgriff 120 hin. Gleichzeitig hierzu werden - wie in Abbildung 8 gezeigt - der an der ersten Seitenplatte 1332 vorgesehene erste Bolzen 1335 und der zweite Bolzen 1336 gemeinsam auf den Handgriff 120 hin bewegt, bis der erste Bolzen 1335 in die Stecköffnung 123 der mit dem Handgriff 120 verbundenen Schwenkvorrichtung 122 eingesteckt wird und somit die Verriegelung der Stromunterbrechungsvorrichtung 100 in geöffneter Position erfolgt. Wenn der erste Bolzen 1335 in die Stecköffnung 123 der mit dem Handgriff 120 verbundenen Schwenkvorrichtung 122 eingesteckt wird, befindet sich der zweite Bolzen 1336 in der Nähe des Randes der Schwenkvorrichtung 122. Wenn sich der Handgriff 120 nicht in geöffneter Position befindet, greift der zweite Bolzen 1336 in die Schwenkvorrichtung 122 ein und bewirkt, dass der erste Bolzen 1335 nicht in die Stecköffnung 123 eingesteckt werden kann. Auf diese Weise wird verhindert, dass eine Verriegelung der Stromunterbrechungsvorrichtung 100 in nicht geöffneter Position erfolgt. Bei dieser Konzeption weicht die Anordnung von erstem Bolzen 1335 und zweitem Bolzen 1336 an der ersten Seitenplatte 1332 von der Anordnung von erstem Bolzen 1335 und zweitem Bolzen 1336 an der zweiten Seitenplatte 1334 ab, so dass verhindert wird, dass der Verwender infolge von Unachtsamkeit bei der Montage die zweite Seitenplatte 1334 - also die Verriegelungsseite für die Verriegelung in geschlossener Position - zur Verriegelung des in geöffneter Position befindlichen Handgriffes 120 verwendet, beziehungsweise die erste Seitenplatte 1332 - also die Verriegelungsseite zur Verriegelung in geöffneter Position - zur Verriegelung des in geschlossener Position befindlichen Handgriffes 120 verwendet. Somit kann die Sicherheit des Bedienungspersonals bei geöffnetem, geschlossenem oder in Wartung befindlichem Zustand gewährleistet werden.

Wie vorstehend aufgeführt weist die Stromunterbrechungsvorrichtung 100 nach einem praktischen Ausführungsbeispiel der vorliegenden Erfindung die folgenden Vorteile auf:
1. Das gleitend bewegliche Teil 133 weist grundsätzlich eine U-Form auf, wobei die U-förmige Öffnung 1330 und die Eingangsöffnung 1323 gegenüber befindlich sind. Auf diese Weise wird das Nockenradteil 1314 aus der zweiten Richtung D2 durch die Eingangsöffnung 1323 und die U-förmige Öffnung 1330 zwischen die erste Seitenplatte 1332 und die zweite Seitenplatte 1334 des gleitend beweglichen Teiles 133 gesteckt, treibt das gleitend bewegliche Teil 133 zur Bewegung an und bewirkt die Verriegelung des Handgriffes 120 durch den ersten Bolzen 1335. Aus diesem Grund bestehen relativ geringe Anforderungen an die Präzision der Abstimmung zwischen dem Nockenradteil 1314 und dem gleitend beweglichen Teil 133 - insbesondere in der zweiten Richtung D2 und der dritten Richtung D3 -, was die Herstellungskosten senkt und die Montage erleichtert.
2. Die Anordnung von erstem Bolzen 1335 und zweitem Bolzen 1336 an der ersten Seitenplatte 1332 weicht von der Anordnung von erstem Bolzen 1335 und zweitem Bolzen 1336 an der zweiten Seitenplatte 1334 ab, so dass verhindert wird, dass der Verwender infolge von Unachtsamkeit bei der Montage die zweite Seitenplatte 1334 - also die Verriegelungsseite für die Verriegelung in geschlossener Position - zur Verriegelung des in geöffneter Position befindlichen Handgriffes 120 verwendet, beziehungsweise die erste Seitenplatte 1332 - also die Verriegelungsseite für die Verriegelung in geöffneter Position - zur Verriegelung des in geschlossener Position befindlichen Handgriffes 120 verwendet. Somit kann die Sicherheit des Bedienungspersonals bei geöffnetem, geschlossenem oder in Wartung befindlichem Zustand gewährleistet werden.
3. Dadurch dass die erste Seitenplatte 1332 des gleitend beweglichen Teiles 133 als Verriegelungsseite für die Verriegelung in geöffneter Position verwendet wird und die zweite Seitenplatte 1334 als Verriegelungsseite für die Verriegelung in geschlossener Position verwendet wird, kann wahlweise die erste Seitenplatte 1332/zweite Seitenplatte 1334 zur Verriegelung des Handgriffes 120 in geöffneter/geschlossener Position verwendet werden.

Zusammenfassend lässt sich sagen, dass die vorliegende Erfindung eine Stromunterbrechungsvorrichtung offenbart, welche ein äußeres Gehäuse und einen Handgriff umfasst, wobei innerhalb des äußeren Gehäuses ein erster Aufnahmeraum und ein zweiter Aufnahmeraum vorgesehen sind, wobei der Handgriff in dem ersten Aufnahmeraum vorgesehen ist und zumindest teilweise nach außerhalb von äußerem Gehäuse hinausragt, wobei die Stromunterbrechungsvorrichtung außerdem eine Verriegelungsvorrichtung umfasst, wobei die Verriegelungsvorrichtung einen Verriegelungskopf und ein gleitend bewegliches Teil umfasst, wobei der Verriegelungskopf an dem äußeren Gehäuse vorgesehen ist und ein Nockenradteil aufweist, wobei das gleitend bewegliche Teil in gleitend beweglicher Weise in dem zweiten Aufnahmeraum vorgesehen ist, wobei das gleitend bewegliche Teil eine erste Seitenplatte, eine zweite Seitenplatte , eine Öffnung und einen ersten Bolzen umfasst, wobei die erste Seitenplatte und die zweite Seitenplatte miteinander verbunden sind und wobei die Öffnung zwischen der ersten Seitenplatte und der zweiten Seitenplatte ausgebildet wird, wobei sich das Nockenradteil durch die Öffnung zwischen der ersten Seitenplatte und der zweiten Seitenplatte erstreckt, wobei der erste Bolzen wahlweise an der ersten Seitenplatte oder der zweiten Seitenplatte zur Verriegelung der Stromunterbrechungsvorrichtung vorgesehen sein kann.

**Bezugszeichen in den Abbildungen:**

| | | |
|---|---|---|
| 100 Stromunterbrechungsvorrichtung | 110 Äußere Gehäuse | 112 Gehäusekörper |
| 1120 Erster Aufnahmeraum | 1121 Zweiter Aufnahmeraum | 113 Abdeckung |
| 1131 Erste Öffnung | 1132 Zweite Öffnung | 120 Handgriff |
| 122 Schwenkvorrichtung | 123 Stecköffnung | 130 Verriegelungsvorrichtung |
| 131 Verriegelungskopf | 1310 Verriegelungsöffnung | 1312 Befestigungsteil |
| 1313 Drehungsteil | 1314 Nockenradteil | 1315 Erstes Verbindungsteil |
| 1316 Zweites Verbindungsteil | 1317 Hervorstehteil | 1318 Verbindungsbolzen |
| 132 Montageteil | 1322 Durchlass | 1323 Eingangsöffnung |
| 1325 Führungsschiene | 133 Gleitend bewegliches Teil | 1331 Grundplatte |
| 1332 Erste Seitenplatte | 1334 Zweite Seitenplatte | 1335 Erster Bolzen |
| 1336 Zweiter Bolzen | 1337 Unterlegscheibe | 1338 Erste Montageöffnung |
| 1339 Zweite Montageöffnung | 1338a Erste Montageöffnung | 1339a Zweite Montageöffnung |
| 1330 Öffnung D3 Dritte Richtung | D1 Erste Richtung | D2 Zweite Richtung |

## Patentansprüche

1. Stromunterbrechungsvorrichtung (100), welche ein äußeres Gehäuse (110) und einen Handgriff (120) umfasst, wobei innerhalb des äußeren Gehäuses (110) ein erster Aufnahmeraum (1120) und ein zweiter Aufnahmeraum (1121) vorgesehen sind, wobei der Handgriff (120) in dem ersten Aufnahmeraum (1120) vorgesehen ist und zumindest teilweise nach außerhalb von äußerem Gehäuse (110) hinausragt, wobei die Stromunterbrechungsvorrichtung (100) außerdem eine Verriegelungsvorrichtung (130) umfasst, wobei die Verriegelungsvorrichtung (130) einen Verriegelungskopf (131) und ein gleitend bewegliches Teil (133) umfasst, wobei der Verriegelungskopf (131) an dem äußeren Gehäuse (110) vorgesehen ist und ein Nockenradteil (1314) aufweist, wobei das gleitend bewegliche Teil (133) in gleitend beweglicher Weise in dem zweiten Aufnahmeraum (1121) vorgesehen ist,
**dadurch gekennzeichnet, dass**
das gleitend bewegliche Teil (133) eine erste Seitenplatte (1332), eine zweite Seitenplatte (1334), eine Öffnung (1330) und einen ersten Bolzen (1335) umfasst, wobei die erste Seitenplatte (1332) und die zweite Seitenplatte (1334) miteinander verbunden sind und wobei die Öffnung (1330) zwischen der ersten Seitenplatte (1332) und der zweiten Seitenplatte (1334) ausgebildet wird, wobei sich das Nockenradteil (1314) durch die Öffnung (1330) zwischen der ersten Seitenplatte (1332) und der zweiten Seitenplatte (1334) erstreckt, wobei der erste Bolzen (1335) wahlweise an der ersten Seitenplatte (1332) beziehungsweise der zweiten Seitenplatte (1334) zur Verriegelung der Stromunterbrechungsvorrichtung (100) vorgesehen sein kann.

2. Stromunterbrechungsvorrichtung (100) nach Patentanspruch 1, **dadurch gekennzeichnet, dass** es sich bei dem gleitend beweglichen Teil (133) um eine U-förmige Konstruktion beziehungsweise um einen innen hohlen kastenförmigen Körper handelt, wobei es sich bei der Öffnung (1330) um die Öffnung der U-förmigen Konstruktion beziehungsweise um eine an einer Seite des innen hohlen kastenförmigen Körpers ausgebildete Öffnung handelt.

3. Stromunterbrechungsvorrichtung (100) nach Patentanspruch 1, **dadurch gekennzeichnet, dass** das gleitend bewegliche Teil (133) außerdem einen zweiten Bolzen (1336) umfasst, wobei an der ersten Seitenplatte (1332) eine erste Montageöffnung (1338) und eine zweite Montageöffnung (1339) vorgesehen sind, während an der zweiten Seitenplatte (1334) eine erste Montageöffnung (1338a) und eine zweite Montageöffnung (1339a) vorgesehen sind, wobei die Weise der Anordnung von erster Montageöffnung (1338) und zweiter Montageöffnung (1339) an der ersten Seitenplatte (1332) von der Weise der Anordnung von erster Montageöffnung (1338a) und zweiter Montageöffnung (1339a) an der zweiten Seitenplatte (1334) abweicht, wobei die ersten Montageöffnungen (1338, 1338a) für die Montage des ersten Bolzens (1335) verwendet werden, währen die zweiten Montageöffnungen (1339, 1339a) für die Montage des zweiten Bolzens (1336) verwendet werden, wobei der erste Bolzen (1335) und der zweite Bolzen (1336) wahlweise an ein und derselben von erster Seitenplatte (1332) beziehungsweise zweiter Seitenplatte (1334) vorgesehen sein können.

4. Stromunterbrechungsvorrichtung (100) nach Patentanspruch 3, **dadurch gekennzeichnet, dass** die Gerade, auf welcher sich die erste Montageöffnung (1338) auf der ersten Seitenplatte (1332) und die zweite Montageöffnung (1339) auf der ersten Seitenplatte (1332) befinden, schräg zu der Geraden vorgesehen ist, auf welcher sich die erste Montageöffnung (1338a) auf der zweiten Seitenplatte (1334) und die zweite Montageöffnung (1339a) auf der zweiten Seitenplatte (1334) befinden.

5. Stromunterbrechungsvorrichtung (100) nach einem beliebigen der Patentansprüche 1-4, **dadurch gekennzeichnet, dass** die Verriegelungsvorrichtung (130) außerdem ein Montageteil (132) umfasst, wobei das Montageteil (132) in dem zweiten Aufnahmeraum (1121) vorgesehen ist, wobei das Montageteil (132) einen Durchlass (1322) und eine Eingangsöffnung (1323) umfasst, wobei der Durchlass (1322) entlang einer ersten Richtung (D1) durch das Montageteil (132) geführt wird, wobei die Eingangsöffnung (1323) in einer zweiten Richtung (D2) mit dem Durchlass (1322) durchgängig verbunden ist, wobei das gleitend bewegliche Teil (133) in dem Durchlass (1322) vorgesehen ist und entlang der ersten Richtung (D1) bezogen auf das Montageteil (132) beweglich ist, wobei die erste Seitenplatte (1332) und die zweite Seitenplatte (1334) in der ersten Richtung (D1) gegenüberliegend vorgesehen sind, wobei die Öffnung (1330) und die Eingangsöffnung (1323) gegenüberliegend vorgesehen sind, wobei das Nockenradteil (1314) aus der zweiten Richtung (D2) durch die Eingangsöffnung (1323) und die Öffnung (1330) zwischen der ersten Seitenplatte (1332) und der zweiten Seitenplatte (1334) ragt.

6. Stromunterbrechungsvorrichtung (100) nach Patentanspruch 5, **dadurch gekennzeichnet, dass** der Handgriff (120) und die Verriegelungsvorrichtung (130) in der ersten Richtung (D1) in Reihe in dem äußeren Gehäuse (110) vorgesehen sind, wobei die erste Richtung (D1) vertikal zu der zweiten Richtung (D2) verläuft.

7. Stromunterbrechungsvorrichtung (100) nach Patentanspruch 5, **dadurch gekennzeichnet, dass** die Stromunterbrechungsvorrichtung (100) außerdem eine Schwenkvorrichtung (122) umfasst, wobei die Schwenkvorrichtung (122) mit dem Handgriff (120) verbunden ist, wobei an der Schwenkvorrichtung (122) eine Stecköffnung (123) vorgesehen ist, wobei der erste Bolzen (1335) in die Stecköffnung (123) gesteckt werden kann, um die Stromunterbrechungsvorrichtung (100) in der geöffneten Position beziehungsweise der geschlossenen Position zu verriegeln.

8. Stromunterbrechungsvorrichtung (100) nach Patentanspruch 5, **dadurch gekennzeichnet, dass** das Montageteil (132) außerdem zumindest eine Führungsschiene (1325) umfasst, wobei die Führungsschiene (1325) an der Oberfläche des Montageteils (132) vorgesehen ist, welche in dem Durchlass (1322) befindlich ist.

9. Stromunterbrechungsvorrichtung (100) nach Patentanspruch 8, **dadurch gekennzeichnet, dass** sich die Führungsschiene (1325) parallel zu der ersten Richtung (D1) erstreckt.

10. Stromunterbrechungsvorrichtung (100) nach Patentanspruch 5, **dadurch gekennzeichnet, dass** der Verriegelungskopf (131) außerdem ein Befestigungsteil (1312) und ein Drehungsteil (1313) umfasst, wobei das Befestigungsteil (1312) fest an dem äußeren Gehäuse (110) vorgesehen ist, während das Drehungsteil (1313) drehbar in dem Befestigungsteil (1312) vorgesehen ist, wobei das Drehungsteil (1313) an dem Ende, welches sich an der Außenseite des äußeren Gehäuses (110) befindet, eine Verriegelungsöffnung (1310) aufweist, wobei an dem Ende des Drehungsteils (1313), welches sich innerhalb des äußeren Gehäuses (110) befindet, ein erstes Verbindungsteil (1315) ausgebildet wird, wobei das Nockenradteil (1314) und das Verbindungsteil (1315) miteinander verbunden sind.

## Claims

1. Power-interruption apparatus (100) which comprises an external housing (110) and a handle (120), wherein a first receiving space (1120) and a second receiving space (1121) are provided within the external housing (110), wherein the handle (120) is provided in the first receiving space (1120) and projects at least partially to the outside of the external housing (110), wherein the power-interruption apparatus (100) also comprises a locking apparatus (130), wherein the locking apparatus (130) comprises a locking head (131) and a sliding part (133), wherein the locking head (131) is provided on the external housing (110) and has a cam wheel part (1314), wherein the sliding part (133) is provided in a sliding manner in the second receiving space (1121), **characterized in that** the sliding part (133) comprises a first side panel (1332), a second side panel (1334), an opening (1330) and a first pin (1335), wherein the first side panel (1332) and the second side panel (1334) are connected to one another, and wherein the opening (1330) is formed between the first side panel (1332) and the second side panel (1334), wherein the cam wheel part (1314) extends through the opening (1330) between the first side panel (1332) and the second side panel (1334), wherein the first pin (1335) can be provided selectively on the first side panel (1332) or the second side panel (1334) in order to lock the power-interruption apparatus (100).

2. Power-interruption apparatus (100) according to Claim 1, **characterized in that** the sliding part (133) is a U-shaped structure or an internally hollow box-like body, wherein the opening (1330) is the opening in the U-shaped structure or an opening which is formed in one side of the internally hollow box-like body.

3. Power-interruption apparatus (100) according to Claim 1, **characterized in that** the sliding part (133) also comprises a second pin (1336), wherein a first mounting opening (1338) and a second mounting opening (1339) are provided in the first side panel (1332), while a first mounting opening (1338a) and a second mounting opening (1339a) are provided in the second side panel (1334), wherein the manner of arrangement of the first mounting opening (1338) and the second mounting opening (1339) in the first side panel (1332) differs from the manner of arrangement of the first mounting opening (1338a) and second mounting opening (1339a) in the second side panel (1334), wherein the first mounting openings (1338, 1338a) are used for mounting the first pin (1335), while the second mounting openings (1339, 1339a) are used for mounting the second pin (1336), wherein the first pin (1335) and the second pin (1336) can be provided selectively on one and the same panel from amongst the first side panel (1332) and second side panel (1334).

4. Power-interruption apparatus (100) according to Claim 3, **characterized in that** the straight line on which the first mounting opening (1338) is located on the first side panel (1332) and the second mounting opening (1339) is located on the first side panel (1332) is provided obliquely to the straight line on which the first mounting opening (1338a) is located on the second side panel (1334) and the second mounting opening (1339a) is located on the second side panel (1334).

5. Power-interruption apparatus (100) according to any one of Claims 1-4, **characterized in that** the locking apparatus (130) also comprises a mounting part (132), wherein the mounting part (132) is provided in the second receiving space (1121), wherein the mounting part (132) comprises a passage (1322) and an input opening (1323), wherein the passage (1322) is guided along a first direction (D1) through the mounting part (132), wherein the input opening (1323) is continuously connected to the passage (1322) in a second direction (D2), wherein the sliding part (133) is provided in the passage (1322) and can move along the first direction (D1) in relation to the mounting part (132), wherein the first side panel (1332) and the second side panel (1334) are provided opposite one another in the first direction (D1), wherein the opening (1330) and the input opening (1323) are provided opposite one another, wherein the cam wheel part (1314) projects from the second direction (D2) through the input opening (1323) and the opening (1330) between the first side panel (1332) and the second side panel (1334).

6. Power-interruption apparatus (100) according to Claim 5, **characterized in that** the handle (120) and the locking apparatus (130) are provided in series in the external housing (110) in the first direction (D1), wherein the first direction (D1) runs vertically in relation to the second direction (D2).

7. Power-interruption apparatus (100) according to Claim 5, **characterized in that** the power-interruption apparatus (100) also comprises a pivoting apparatus (122), wherein the pivoting apparatus (122) is connected to the handle (120), wherein a plug opening (123) is provided in the pivoting apparatus (122), wherein the first pin (1335) can be inserted into the plug opening (123) in order to lock the power-interruption apparatus (100) in the open position or the closed position.

8. Power-interruption apparatus (100) according to Claim 5, **characterized in that** the mounting part (132) also comprises at least one guide rail (1325), wherein the guide rail (1325) is provided on the surface of the mounting part (132) which is located in the passage (1322).

9. Power-interruption apparatus (100) according to Claim 8, **characterized in that** the guide rail (1325) extends parallel to the first direction (D1).

10. Power-interruption apparatus (100) according to Claim 5, **characterized in that** the locking head (131) also comprises a fastening part (1312) and a rotation part (1313), wherein the fastening part (1312) is provided on the external housing (110) in a fixed manner, while the rotation part (1313) is provided in the fastening part (1312) in a rotatable manner, wherein the rotation part (1313) has a locking opening (1310) **in that** end which is located on the outer face of the external housing (110), wherein a first connecting part (1315) is formed at that end of the rotation part (1313) which is located within the external housing (110), wherein the cam wheel part (1314) and the connecting part (1315) are connected to one another.

## Revendications

1. Dispositif de coupure de courant (100) qui comprend un boîtier externe (110) et une poignée (120), un premier espace d'accueil (1120) et un deuxième espace d'accueil (1121) étant prévus à l'intérieur du boîtier externe (110), la poignée (120) étant prévue dans le premier espace d'accueil (1120) et faisant au moins partiellement saillie vers l'extérieur du boîtier externe (110), le dispositif de coupure de courant (100) comprenant en outre un dispositif de verrouillage (130), le dispositif de verrouillage (130) comprenant une tête de verrouillage (131) et une pièce mobile glissante (133), la tête de verrouillage (131) étant prévue sur le boîtier externe (110) et possédant une pièce formant roue à came (1314), la pièce mobile glissante (133) étant prévue en mobilité glissante dans le deuxième espace d'accueil (1121),
**caractérisé en ce que**
la pièce mobile glissante (133) comprend une première plaque latérale (1332), une deuxième plaque latérale (1334), une ouverture (1330) et un premier boulon (1335), la première plaque latérale (1332) et la deuxième plaque latérale (1334) étant reliées l'une à l'autre et l'ouverture (1330) étant formée entre la première plaque latérale (1332) et la deuxième plaque latérale (1334), la pièce formant roue à came (1314) s'étendant à travers l'ouverture (1330) entre la première plaque latérale (1332) et la deuxième plaque latérale (1334), le premier boulon (1335) pouvant être prévu, au choix, sur la première plaque latérale (1332) ou la deuxième plaque latérale (1334) pour le verrouillage du dispositif de coupure de courant (100).

2. Dispositif de coupure de courant (100) selon la revendication 1, **caractérisé en ce que** la pièce mobile glissante (133) est une construction en forme de U ou un corps en caisson creux à l'intérieur, l'ouverture (1330) étant l'ouverture de la construction en forme de U ou une ouverture formée sur un côté du corps en caisson creux à l'intérieur.

3. Dispositif de coupure de courant (100) selon la revendication 1, **caractérisé en ce que** la pièce mobile glissante (133) comprend en outre un deuxième boulon (1336), une première ouverture de montage (1338) et une deuxième ouverture de montage (1339) étant prévues sur la première plaque latérale (1332), alors qu'une première ouverture de montage (1338a) et une deuxième ouverture de montage (1339a) sont prévues sur la deuxième plaque latérale (1334), la nature de l'arrangement de la première ouverture de montage (1338) et de la deuxième ouverture de montage (1339) sur la première plaque latérale (1332) étant différente de la nature de l'arrangement de la première ouverture de montage (1338a) et de la deuxième ouverture de montage (1339a) sur la deuxième plaque latérale (1334), les premières ouvertures de montage (1338, 1338a) étant utilisées pour le montage du premier boulon (1335), alors que les deuxièmes ouvertures de montage (1339, 1339a) sont utilisées pour le montage du deuxième boulon (1336), le premier boulon (1335) et le deuxième boulon (1336) pouvant, au choix, être prévus sur une seule et même plaque parmi la première plaque latérale (1332) et la deuxième plaque latérale (1334).

4. Dispositif de coupure de courant (100) selon la revendication 3, **caractérisé en ce que** la droite sur laquelle se trouvent la première ouverture de montage (1338) sur la première plaque latérale (1332) et la deuxième ouverture de montage (1339) sur la première plaque latérale (1332) est prévue inclinée par rapport à la droite sur laquelle se trouvent la première ouverture de montage (1338a) sur la deuxième plaque latérale (1334) et la deuxième ouverture de montage (1339a) sur la deuxième plaque latérale (1334).

5. Dispositif de coupure de courant (100) selon l'une quelconque des revendications 1 à 4, **caractérisé en ce que** le dispositif de verrouillage (130) comprend en outre une pièce de montage (132), la pièce de montage (132) étant prévue dans le deuxième espace d'accueil (1121), la pièce de montage (132) comprenant un passage (1322) et une ouverture d'entrée (1323), le passage (1322) s'étendant le long d'une première direction (D1) à travers la pièce de montage (132), l'ouverture d'entrée (1323) étant reliée constamment au passage (1322) dans une deuxième direction (D2), la pièce mobile glissante (133) étant prévue dans le passage (1322) et étant mobile le long de la première direction (D1) par rapport à la pièce de montage (132), la première plaque latérale (1332) et la deuxième plaque latérale (1334) étant prévues opposées l'une à l'autre dans la première direction (D1), l'ouverture (1330) et l'ouverture d'entrée (1323) étant prévues opposées l'une à l'autre, la pièce formant roue à came (1314) faisant saillie depuis la deuxième direction (D2) à travers l'ouverture d'entrée (1323) et l'ouverture (1330) entre la première plaque latérale (1332) et la deuxième plaque latérale (1334).

6. Dispositif de coupure de courant (100) selon la revendication 5, **caractérisé en ce que** la poignée (120) et le dispositif de verrouillage (130) sont prévus dans la première direction (D1) en série dans le boîtier externe (110), la première direction (D1) s'étendant verticalement par rapport à la deuxième direction (D2).

7. Dispositif de coupure de courant (100) selon la revendication 5, **caractérisé en ce que** le dispositif de coupure de courant (100) comprend en outre un dispositif de pivotement (122), le dispositif de pivotement (122) étant relié à la poignée (120), une ouverture d'insertion (123) étant prévue sur le dispositif de pivotement (122), le premier boulon (1335) pouvant être inséré dans l'ouverture d'insertion (123) afin de verrouiller le dispositif de coupure de courant (100) en position ouverte ou en position fermée.

8. Dispositif de coupure de courant (100) selon la revendication 5, **caractérisé en ce que** la pièce de montage (132) comprend en outre au moins une glissière (1325), la glissière (1325) étant prévue sur la surface de la pièce de montage (132) qui se trouve dans le passage (1322).

9. Dispositif de coupure de courant (100) selon la revendication 8, **caractérisé en ce que** la glissière (1325) s'étend parallèlement à la première direction (D1).

10. Dispositif de coupure de courant (100) selon la revendication 5, **caractérisé en ce que** la tête de verrouillage (131) comprend en outre une pièce de fixation (1312) et une pièce de rotation (1313), la pièce de fixation (1312) étant prévue fixée à demeure sur le boîtier externe (110), alors que la pièce de rotation (1313) est prévue rotative dans la pièce de fixation (1312), la pièce de rotation (1313) possédant une ouverture de verrouillage (1310) à l'extrémité qui se trouve du côté extérieur du boîtier externe (110), une première pièce de liaison (1315) étant formée à l'extrémité de la pièce de rotation (1313) qui se trouve à l'intérieur du boîtier externe (110), la pièce formant roue à came (1314) et la pièce de liaison (1315) étant reliées l'une à l'autre.
